# EUROPÄISCHE PATENTSCHRIFT

(11) **EP 3 386 693 B1**
(45) Veröffentlichungstag und Bekanntmachung des Hinweises auf die Patenterteilung: **28.08.2019**
(21) Anmeldenummer: 16810333.1
(22) Anmeldetag: 09.12.2016
(51) Int. Cl.: B26D 5/20, B26D 7/06

(54) **VERFAHREN ZUR DURCHFÜHRUNG EINES TRIMMSCHNITTS**
METHOD FOR CARRYING OUT A TRIMMING CUT
PROCÉDÉ PERMETTANT D'EFFECTUER UNE COUPE DE PARAGE

(30) Priorität: 10.12.2015 DE 102015121490
(43) Veröffentlichungstag der Anmeldung: 17.10.2018
(73) Patentinhaber: GEA Food Solutions Germany GmbH, 35216 Biedenkopf-Wallau (DE)
(72) Erfinder: HOERBERG, Winfried, 87634 Obergünzburg (DE)
(74) Vertreter: Kutzenberger Wolff & Partner
(86) Internationale Anmeldenummer: PCT/EP2016/080502
(87) Internationale Veröffentlichungsnummer: WO 2017/098008

(56) Entgegenhaltungen:
- EP-A1- 2 420 362
- DE-A1- 10 001 338
- DE-A1-102004 006 120
- US-B1- 6 640 681

## Beschreibung

Die vorliegende Erfindung betrifft ein Verfahren zum Aufschneiden eines Lebensmittelriegels in Nennlebensmittelscheiben und/oder zum Portionieren von Nennlebensmittelscheiben, gemäß dem Oberbegriff des Anspruchs 1, wie z.B. aus der DE 10 2004 006 120 A1 bekannt.

Das gattungsgemäße Verfahren ist von sogenannten Hochleistungsaufschneidevorrichtungen bekannt, wie sie beispielsweise in der DE 10001338, der DE 10 2011 114 180 A1, der EP 0107056, sowie der GB 2386317 beschrieben werden. Weiterer Stand der Technik sind die EP 2 420 362 B1 und die US 6 640 681 B1. Bei diesen sogenannten "Slicern" werden stangenförmige oder anders geformte Lebensmittelriegel, beispielsweise Wurst, Käse, Schinken, Rohschinken oder dergleichen mit einer sehr hohen Schneidleistung, beispielsweise bis zu 1.000 Schnitte pro Minute oder mehr, in Nennlebensmittelscheiben geschnitten. Dabei wird beispielsweise der Lebensmittelriegel mittels eines geregelten Antriebs durch eine ortsfeste Schneidebene, in der der Schnitt durch ein schnell bewegtes in der Regel rotierendes Schneidmesser erfolgt, transportiert. Die Scheibenstärke der Nennlebensmittelscheiben ergibt sich aus der Vorschubstrecke des Lebensmittelriegels zwischen zwei Schnitten. Demnach erfolgt bei einer konstanten Schneidmesserdrehgeschwindigkeit die Regelung der Scheibenstärke über die Vorschubgeschwindigkeit des Lebensmittelriegels, der kontinuierlich in Richtung des Schneidmessers transportiert wird. Die geschnittenen Nennlebensmittelscheiben werden in der Regel mit konstanter Scheibenzahl und/oder gewichtsgenau zu Portionen zusammengefasst und verpackt. Vor dem Abtrennen der Nennlebensmittelscheiben müssen in der Regel einige Trimmlebensmittelscheiben von dem Lebensmittelriegel abgetrennt werden, die als Nennlebensmittelscheibe nicht geeignet sind und dementsprechend entsorgt oder einer Sekundärverwertung zugeführt werden. Derzeit werden die Trimmlebensmittelscheiben in der Regel nicht intermittierend geschnitten. Dies hat den Nachteil, dass bei einer größeren Abweichung der Trimmlebensmittelscheibendicke zur Nennscheibendicke die erste Nennscheibe keilförmig wird. Dies kommt von den unterschiedlichen Vorschubgeschwindigkeiten bei Trimm- bzw. Nennscheibendicke.

Für den Fall, dass der Trimmschnitt als dicke Scheiben geschnitten werden soll, dazu muss der Trimmschnitt intermittierend erfolgen, um die Belastung am Schneidesystem zu verringern. Wird intermittierend geschnitten, muss meist die Schnittgeschwindigkeit reduziert werden. Beim Umschalten von intermittierend auf konstante Vorschubgeschwindigkeit wird die erste Nennscheibe keilförmig.

Es war deshalb die Aufgabe der vorliegenden Erfindung ein Verfahren zur Verfügung zu stellen, das die Nachteile des Standes der Technik nicht aufweist.

Gelöst wird die Aufgabe mit einem Verfahren zum Aufschneiden eines Lebensmittelriegels in Nennlebensmittelscheiben und/oder zum Portionieren von Nennlebensmittelscheiben, wie im Anspruch 1 definiert.

Die vorliegende Erfindung betrifft ein Verfahren zum Aufschneiden eines Lebensmittelriegels in Lebensmittelscheiben. Derartige Lebensmittelriegel, beispielsweise Wurst, Käse oder Schinken haben typischerweise eine Länge zwischen 300 und 3.500 Millimetern. Diese Lebensmittelriegel werden in die Aufschneidevorrichtung eingelegt und mittels eines Transportmittels in Richtung eines rotierenden Schneidmessers transportiert. Bei dem Schneidmesser kann es sich beispielsweise um ein Kreis- oder Sichelmesser handeln, das sich um eine Drehachse und/oder entlang einer Kreisbahn dreht. Dieses Schneidmesser trennt Nennlebensmittelscheiben von dem vorderen Ende des Lebensmittelriegels ab. Dabei wird der Lebensmittelriegel mittels eines geregelten Antriebs kontinuierlich, vorzugsweise mit einer konstanten Geschwindigkeit durch eine ortsfeste Schneidebene, in der der Schnitt durch das rotierende Schneidmesser erfolgt, transportiert. Auch während des Abtrennens einer Nennlebensmittelscheibe wird der Lebensmittelriegel weitertransportiert. Die Scheibenstärke der Nennlebensmittelscheiben ergibt sich aus der Vorschubstrecke des Lebensmittelriegels zwischen zwei Schnitten. Demnach erfolgt bei einer konstanten Schneidmesserdrehgeschwindigkeit die Regelung der Scheibenstärke über die Vorschubgeschwindigkeit des Lebensmittelriegels, der kontinuierlich in Richtung des Schneidmessers transportiert wird. Die so geschnittenen Nennlebensmittelscheiben fallen in der Regel auf eine Portioniervorrichtung, insbesondere ein Ablagetisch, mit der sie zu Portionen mit konstanter Scheibenzahl und/oder gewichtsgenauen Portionen zusammengefasst und sodann abtransportiert und verpackt werden.

Vor dem Abtrennen der Nennlebensmittelscheiben müssen erfindungsgemäß mindestens ein, vorzugsweise einige Trimmlebensmittelscheiben von dem Lebensmittelriegel abgetrennt werden, die als Nennlebensmittelscheibe nicht geeignet sind und dementsprechend entsorgt oder einer Sekundärverwertung zugeführt werden. Diese Trimmschnitte weisen vorzugsweise eine wesentlich größere Dicke als die Nennlebensmittelscheibe auf. Vorzugsweise beträgt die Dicke der Trimmscheibe 5 - 30 mm.

Erfindungsgemäß wird der Lebensmittelriegel beim Abtrennen zumindest der letzten Trimmlebensmittelscheibe jedes Lebensmittelriegels zumindest zeitweise mit der Nennvorschubgeschwindigkeit für das Abtrennen von Nennlebensmittelscheiben in Richtung des Schneidmessers transportiert wird. Dadurch weist die erste Nennlebensmittelscheibe eine zumindest im Wesentlichen konstante Dicke auf.

Die Drehgeschwindigkeit des Schneidmessers kann dabei die Drehzahl beim Abschneiden einer Nennlebensmittelscheibe oder geringer sein.

Erfindungsgemäß dreht das Schneidmesser beim Abtrennen der Trimmlebensmittelscheibe mit einer geringeren Drehzahl als beim Abtrennen von Nennlebensmittelscheiben und die Drehzahl des Schneidmessers wird während des oder der letzten Trimmschnitts/Trimmschnitte und/oder während des Aufschneidens mindestens einer Portion aus Nennlebensmittelscheiben beschleunigt.

Bei der vorliegenden Erfindung werden die Trimmschnitte mit einer geringeren Drehzahl durchgeführt als beim Abschneiden einer Nennlebensmittelscheibe im kontinuierlichen Betrieb. Erfindungsgemäß wird die Drehzahl dann während des Aufschnitts der/den letzten Trimmschnittscheibe(n) und/oder während des Aufschneidens mindestens einer Portion, vorzugsweise der ersten Portion aus Nennlebensmittelscheiben, besondere bevorzugt der/den ersten Nennlebensmittelscheibe(n) einer Portion, dann erhöht, bis die Drehzahl (Nenndrehzahl) erreicht ist, bei der die restlichen Portionen aus Nennlebensmittelscheiben aufgeschnitten werden sollen. Die Beschleunigungsphase kann kürzer, gleich oder länger als die Dauer des Aufschnitts einer Portion aus Nennlebensmittelscheiben sein. Vorzugsweise erfolgt die Beschleunigung während des Aufschneidens einer Scheibe bzw. bis das Messer wieder in den Lebensmittelriegel zum Abschneiden der nächsten Scheibe eingedrungen ist.

Durch diese Ausführungsform des erfindungsgemäßen Verfahrens wird die Leistung der Aufschneidevorrichtung erhöht, weil nicht gewartet wird, bis das Schneidmesser die für den Nennbetrieb gewünschte Drehzahl aufweist, bevor die erste Lebensmittelscheibe einer Nennportion abgeschnitten wird, sondern bereits während der Beschleunigungsphase Portionen aus Nennlebensmittelscheiben aufgeschnitten und zu verwertbaren Portionen konfiguriert werden und/oder die Beschleunigung während des Aufschneidens einer oder mehrerer Trimmscheiben erfolgt.

Vorzugsweise wird der Antrieb eines Greifers, der mit dem hinteren Ende des Lebensmittelriegels verbunden ist und/oder der Antrieb eines Traktions- und/oder Auflagebandes, das den Lebensmittelriegel in Richtung des Schneidmessers transportiert und/oder der Antrieb eines Ablagetischs, auf dem die Nennlebensmittelscheiben zu Portionen konfiguriert und dann abtransportiert werden und/oder der Antrieb eines Interleaversystems, das Zwischenlegepapiere zwischen zwei Lebensmittelscheiben anordnet, mit der Drehzahl des Schneidmessers synchronisiert.

Noch ein weiterer erfindungsgemäßer oder bevorzugter Gegenstand der vorliegenden Erfindung ist ein Verfahren zur Durchführung der Trimmschnitte, bei dem der Vorschub des Lebensmittelriegels während des Aufschnitts einer Trimmscheibe mit zwei unterschiedlichen Geschwindigkeiten erfolgt.

Bei diesem Gegenstand der vorliegenden Erfindung erfolgt Vorschub des Lebensmittelriegels während des Abtrennens einer Trimmscheibe mit zwei unterschiedlichen Geschwindigkeiten. Vorzugsweise wird der Lebensmittelriegel, insbesondere während das Schneidmesser nicht mit ihm in Eingriff ist mit einer Geschwindigkeit, die über der Nennvorschubgeschwindigkeit beim Abschneiden von Nennlebensmittelscheiben liegt, um einen vergleichsweise großen Weg, beispielsweise 2 - 34 mm, vorzugsweise 5 - 30 mm bewegt. Danach, insbesondere wenn das Schneidmesser im Kontakt mit dem Lebensmittelriegel ist, wird eine andere, insbesondere reduzierte Geschwindigkeit, insbesondere auf die Nennvorschubgeschwindigkeit reduzierte Vorschubgeschwindigkeit gewählt.

Zwischen den beiden oben erwähnten Geschwindigkeiten kann die Vorschubgeschwindigkeit kurzzeitig auf null oder nahe null m/s reduziert werden.

Diese Verfahrensweise kann zum Abschneiden eines oder mehrerer Trimmschnitte eingesetzt werden. Insbesondere kann der letzte Trimmschnitt gemäß diesem Verfahren abgeschnitten werden. Der/die Trimmschnittscheiben sind dann jeweils leicht keilförmig.

Bei diesem erfindungsgemäßen oder bevorzugten Verfahren kann sich das Schneidmesset mit der Nenndrehzahl und/oder einer verminderten Drehzahl drehen.

Noch ein weiterer erfindungsgemäßer oder bevorzugter Gegenstand der vorliegenden Erfindung ist ein Verfahren, bei dem das Schneidmesser beim Abtrennen der letzten Trimmlebensmittelscheibe zumindest im Wesentlichen dieselbe Drehzahl hat wie während des Aufschneidens mindestens einer Portion aus Nennlebensmittelscheiben.

Bei diesem Gegenstand der vorliegenden Erfindung dreht sich das Schneidmesser zumindest beim Abtrennen der letzten Trimmlebensmittelscheibe zumindest im Wesentlichen mit der im Nennbetrieb gewünschte Drehzahl. Mit dem Aufschnitt der Nennlebensmittelscheiben im Nennbetrieb kann dann unmittelbar weitergemacht werden, ohne dass das Schneidmesser nennenswert beschleunigt werden muss.

Vorzugsweise fallen die Trimmlebensmittelscheiben auf den Ablagetisch und werden von dort entsorgt. "Entsorgt" bzw. "sekundär verwertet" im Sinne der Erfindung bedeutet, dass die Trimmlebensmittelscheiben nicht in dieselbe Richtung wir die Portionen aus Nennlebensmittelscheiben transportiert werden. Bei mehr als einer Trimmlebensmittelscheibe pro Lebensmittelriegel werden diese Scheiben vorzugsweise auf dem Ablagetisch gesammelt und dann gemeinsam abtransportiert.

Gemäß einer bevorzugten Ausführungsform wird der Lebensmittelriegel vor dem Aufschneiden gescannt und die Anzahl und/oder die Dicke der Trimmlebensmittelscheibe(n) vorab festgelegt. Erst nachdem dieser Abschnitt des Lebensmittelriegels abgetrennt worden ist, kann mit dem Aufschneiden von Nennlebensmittelscheiben begonnen werden.

Vorzugsweise wird, insbesondere beim Scannen, beispielsweise beim Röntgenscannen, die lokale Dichte des Lebensmittelriegels ermittelt wird und anhand der Dichte die Einteilung in Trimm- oder Nennscheibe erfolgt. Dazu wird besonders bevorzugt ein Referenzwert festgelegt, anhand dessen entschieden wird, in welche der beiden Klassen eine Scheibe fällt. Alternativ oder zusätzlich kann zum Klassieren auch mindestens eine geometrische Abmessung herangezogen werden, die die Grenz darstellt, ab derer eine Scheibe eine Trimm- oder eine Nennscheibe ist.

Vorzugsweise wird das Schneidmesser vorm und/oder beim Wiederbeladen abgebremst. Mit dieser abgebremsten Drehzahl können die Trimmlebensmittelscheiben von dem Lebensmittelriegel abgetrennt werden. Dabei oder danach wird das Schneidmesser dann wieder beschleunigt.

Gemäß einer bevorzugten Ausführungsform der vorliegenden Erfindung werden mehrere Lebensmittelriegel gleichzeitig aufgeschnitten. Dabei kann jeder Lebensmittelriegel eine eigene Spur haben. Die Lebensmittelriegel können gemeinsam oder individuell angetrieben werden.

Im Folgenden wird die Erfindungen anhand der Figuren 1 - 5 und einem Ausführungsbespiel erläutert. Diese Erläuterungen sind lediglich beispielhaft und schränken den allgemeinen Erfindungsgedanken nicht ein.
- **Figur 1**: zeigt eine Aufschneidevorrichtung.
- **Figuren 2 und 3**: zeigen die Durchführung von Trimmschritten und das Abtrennen von Nennlebensmittelscheiben gemäß dem Stand der Technik.
- **Figuren 4 und 5**: zeigen die erfindungsgemäße Durchführung von Trimmschritten und das erfindungsgemäße Abtrennen von Nennlebensmittelscheiben.

**Figur 1** zeigt eine Aufschneidevorrichtung 5. Die Aufschneidevorrichtung 5 weist ein Schneidmesser 11 auf, das ein Lebensmittelprodukt 2 in Nennlebensmittelscheiben 12 schneidet. Dazu wird jedes Lebensmittelprodukt 2 mit einem Fördermittel 4, hier zwei Förderbändern 4, kontinuierlich in Richtung der Schneidebene 6 des Messers 11 transportiert. Das untere Förderband 4 ist gleichzeitig eine Produktauflage. Das Schneidmesser 11 ist an einer sich drehenden Messeraufnahme 3 befestigt und wirkt vorzugsweise mit einer Schneidkante schneidend zusammen, die beispielsweise am vorderen Ende einer Produktauflage 4 vorgesehen ist und die vorzugsweise gemeinsam die Schneidebene definieren. Zwischen dem Messer 11 und der Schneidkante ist ein sogenannter Schneidspalt vorhanden, der möglichst klein sein sollte, jedoch so groß sein muss, dass das Messer die Schneidkante nicht berührt. Dieser Spalt muss regelmäßig eingestellt werden. Dies kann durch eine Bewegung des Messers und/oder der Schneidkante erfolgen. Außerdem muss die Schneidkante parallel zu dem Messer ausgerichtet sein. Nach dem Abschneiden fallen die Nennlebensmittelscheiben in der Regel auf einen Ablagetisch 1, der mit Transportmitteln, beispielsweise einem Transportband oder Transportriemen, versehen ist, auf dem sie zu jeweils einer Portion 14, hier einem Stapel, konfiguriert werden. Die fertiggestellten Portionen 14 werden sodann aus dem Schneidmesserbereich abtransportiert und danach verpackt. Die Scheibenstärke ergibt sich aus der Vorschubstrecke des Lebensmittelproduktes zwischen zwei Schnitten. Bei konstanter Messerdrehgeschwindigkeit erfolgt die Regelung der Scheibenstärke über die gewünschte Vorschubgeschwindigkeit des Lebensmittelproduktes. Auch während des Schnitts wird der Lebensmittelriegel kontinuierlich weitertransportiert. Die Aufschneidevorrichtung kann pro Vorschubtrasse 8 einen Greifer aufweisen, der das rückwärtige Ende 13 des Lebensmittelproduktes 2 vor oder während des Aufschneidens ergreift und dieses während des Aufschneidens, insbesondere gegen Ende des Aufschneidens, stabilisiert und das Endstück, das nicht aufgeschnitten werden kann, entsorgt. Jeder Greifer ist vorzugsweise an einem Greiferwagen (nicht dargestellt) vorgesehen, der die Greifer, insbesondere parallel zur Vorschubrichtung des Lebensmittelprodukts, vor- und zurückbewegt.

Vorzugsweise ist die Aufschneidevorrichtung mehrspurig vorgesehen, d.h. dass mehrere Lebensmittelprodukte 2 von einem Messer, insbesondere zumindest zeitweise gleichzeitig oder zumindest zeitweise sequentiell, aufgeschnitten werden. Dafür weist die Vorrichtung für jedes Lebensmittelprodukt eine eigene Spur 8 auf, entlang derer es in Richtung des Messers 11 transportiert wird. Die abgeschnittenen Lebensmittelscheiben werden jeweils zu Portionen konfiguriert.

Stromabwärts von dem Ablagetisch 1 ist in der Regel ein Verteiler vorgesehen, der die Portion(en) von dem Ablagetisch übernimmt und beispielsweise an einen zweiten Verteiler oder einen Einleger übergibt, der die Portionen in Verpackungsmulden einlegt.

Figur 2 zeigt das Abtrennen von Trimmlebensmittelscheiben von dem Lebensmittelriegel 2 gemäß dem Stand der Technik. Um das Trimmstück 2' von dem Lebensmittelriegel abzutrennen, müssen in dem vorliegenden Fall beispielhaft drei Trimmschnitte 10 durchgeführt werden. Dabei erfolgt der Transport des Lebensmittelriegels intermittierend, d.h. sobald das vordere Ende des Lebensmittelriegels die gewünschte Position erreicht hat, wird der Lebensmittelriegel angehalten und die Trimmlebensmittelscheibe abgetrennt und so dann der Lebensmittelriegel weitertransportiert bis die nächste Trimmschnittposition erreicht ist usw.

Sobald die gewünschte Größe des Trimmschnitts 2' abgetrennt worden ist, erfolgt das Aufschneiden der ersten Portion von Lebensmittelscheiben, die sodann portioniert und verpackt werden sollen. Dafür wird der Lebensmittelriegel auf die gewünschte Vorschubgeschwindigkeit beschleunigt, die auch während des Schnittes beibehalten wird. Dadurch ist die erste Lebensmittelscheibe, wie in Figur 3 dargestellt, keilförmig, was unerwünscht ist.

Um dies zu vermeiden, wird, erfindungsgemäß vorgesehen, dass der Lebensmittelriegel auch beim Abtrennen der Trimmlebensmittelscheiben 9 mit der Nennvorschubgeschwindigkeit für das Abtrennen von Nennlebensmittelscheiben 12 in Richtung des Schneidmessers transportiert wird. Dadurch ist die erste verwertbare Nennlebensmittelscheibe 12 nicht mehr keilförmig, sondern weist eine in wesentlichen konstante Dicke auf.

Gemäß dem Stand der Technik wurde nach dem Abtrennen der letzten Trimmlebensmittelscheibe der Vorschub des Lebensmittelriegels unterbrochen und Dieser ausgesetzt, bis das Messer auf seine Nenndrehzahl beschleunigt worden war. Erst dann wurde der Vorschub des Lebensmittelriegels wieder in Gang gesetzt.

Um diesen Zeitverlust zu vermeiden, wird, gemäß einer Ausführungsform der vorliegenden Erfindung, die Drehzahl des Schneidmessers während des Aufschneidens einer oder mehrerer Nennlebensmittelscheiben oder mindestens einer Portion bestehend aus Nennlebensmittelscheiben beschleunigt, bis die gewünschte Nenndrehzahl erreicht ist.

Alternativ oder zusätzlich kann diese Beschleunigung auch während des Abtrennens von Trimmlebensmittelscheiben erfolgen, so dass das Schneidmesser die gewünschte Nenndrehzahl aufweist, sobald die erste Nennlebensmittelscheibe abgeschnitten werden soll.

Figur 4 zeigt das erfindungsgemäße Verfahren. Das Abtrennen der Trimmschnitte erfolgt beispielsweise intermittierend. Bei der Durchführung des Trimmschnitts wird der Lebensmittelriegel nicht bewegt. Erst bei dem oder den letzten Trimmschnitten erfolgt die Beschleunigung des Lebensmittelriegels auf Nennvorschubgeschwindigkeit. Dadurch wird die letzte Trimmscheibe keilförmig, die erste zu verwendende Lebensmittelscheibe weist jedoch eine konstante Dicke auf, was in Figur 5 zu sehen ist. Das kann sich auch während des Abtrennens einer Trimmscheibe mit der Nenndrehzahl drehen.

Gemäß einem Ausführungsbeispiel erfolgt der Trimmschnitt, insbesondere mit einer Scheibendicke >5mm, mit einer vergleichsweise niedrigeren Schnittgeschwindigkeit, beispielsweise 50-300UPM. Bei dieser Ausführungsform kann der Vorschub des Lebensmittelriegels zwischen zwei Schnitten intermittierend ausgeführt werden, d.h. beim eigentlichen Schnitt wird der Lebensmittelriegel nicht vorgeschoben. Die letzte Trimmschnittscheibe kann erst intermittierend zur Schneidkante bewegt werden. Wenn das Messer in das Produkt eintritt, wird auf die Vorschubgeschwindigkeit der Nennscheibendicke umgeschaltet. Ab diesem Zeitpunkt beschleunigt das Messer während dem Schneiden auf die Nennschnittzahl, zum Beispiel 600- 1500UPM. Alle relevanten Antriebe (Vorschub, Traktionssysteme, Portionier Bänder, ...) können, vorzugsweise synchron, mit der Messerdrehzahl mitbeschleunigt werden.

Es ist aber auch möglich, dass die Vorschubgeschwindigkeit für die Nennscheibendicke bei allen Trimmschnitten ansteht und der intermittierende Vorschub dazu geschaltet wird. Dadurch sind alle Trimmscheiben leicht keilförmig.

### Bezugszeichenliste:

- 1: Ablagetisch
- 2: Lebensmittelriegel, Lebensmittelprodukt
- 2': Trimmstück
- 2": Gutstück für Nennlebensmittelscheiben
- 3: Messeraufnahme
- 4: Auflagefläche
- 5: Aufschneidevorrichtung
- 6: -
- 7: -
- 8: Vorschubtrasse
- 9: Trimmlebensmittelscheibe
- 10: Schnitt
- 11: Messer, Schneidmesser, Kreismesser, Sichelmesser
- 12: Nennlebensmittelscheiben
- 13: Hinteres Ende des Lebensmittelprodukts
- 14: Portion, Lebensmittelportion, bestehend aus mehreren Scheiben

## Patentansprüche

1. Verfahren zum Aufschneiden eines Lebensmittelriegels (2) in Nennlebensmittelscheiben (12) und/oder zum Portionieren von Nennlebensmittelscheiben, mit einer Aufschneidevorrichtung (1), die ein Schneidmesser (11) aufweist, mit dem die Nennlebensmittelscheiben von dem Lebensmittelregel abgetrennt werden, wobei der Lebensmittelriegel (2) beim Aufschneiden der Nennlebensmittelscheiben mit einer Nennvorschubgeschwindigkeit in Richtung des Schneidmessers (11) transportiert wird, wobei vor dem Abtrennen der ersten Nennlebensmittelscheibe mindestens eine Trimmlebensmittelscheibe (15) von dem vorderen Ende des Lebensmittelriegels abgetrennt wird, **dadurch gekennzeichnet, dass** das Schneidmesser beim Abtrennen der Trimmlebensmittelscheibe mit einer geringeren Drehzahl dreht als beim Abtrennen von Nennlebensmittelscheiben und dass die Drehzahl des Schneidmessers während des oder der letzten Trimmschnitts/Trimmschnitte und/oder während des Aufschneidens mindestens einer Portion aus Nennlebensmittelscheiben beschleunigt wird.

2. Verfahren nach Anspruch 1, **dadurch gekennzeichnet, dass** bei der Durchführung eines oder mehrerer Trimmschnitts/Trimmschnitte der Vorschub des Lebensmittelriegels während des Aufschnitts einer Trimmscheibe mit zwei unterschiedlichen Geschwindigkeiten erfolgt.

3. Verfahren nach Anspruch 1, **dadurch gekennzeichnet, dass** der Antrieb eines Greifers, eines Traktionsbandes (4), eines Ablagetischs (1), eines Interleaversystems mit der Drehzahl des Schneidmessers synchronisiert wird.

4. Verfahren nach einem der voranstehenden Ansprüche, **dadurch gekennzeichnet, dass** das Schneidmesser beim Abtrennen der letzten Trimmlebensmittelscheibe zumindest im Wesentlichen dieselbe Drehzahl hat wie während des Aufschneidens mindestens einer Portion aus Nennlebensmittelscheiben.

5. Verfahren nach einem der voranstehenden Ansprüche, **dadurch gekennzeichnet, dass** die Trimmlebensmittelscheiben entsorgt oder sekundär verwertet werden.

6. Verfahren nach einem der voranstehenden Ansprüche, **dadurch gekennzeichnet, dass** der Lebensmittelriegel gescannt und die Anzahl und/oder die Dicke der Trimmlebensmittelscheibe(n) vorab festgelegt wird.

7. Verfahren nach einem der voranstehenden Ansprüche, **dadurch gekennzeichnet, dass** die lokale Dichte des Lebensmittelriegels ermittelt wird und anhand der lokalen Dichte die Einteilung in Trimm- oder Nennscheibe erfolgt.

8. Verfahren nach einem der voranstehenden Ansprüche, **dadurch gekennzeichnet, dass** mindestens eine Abmessung des Lebensmittelriegels ermittelt wird und anhand dieser Abmessung die Einteilung in Trimm- oder Nennscheibe erfolgt.

9. Verfahren nach einem der Ansprüche 1 - 6, **dadurch gekennzeichnet, dass** das Schneidmesser vorm und/oder beim Wiederbeladen abgebremst wird.

## Claims

1. Method for slicing a foodstuff bar (2) into nominal foodstuff slices (12) and/or for portioning nominal foodstuff slices, having a slicing device (1) which has a cutting knife (11) by which the nominal foodstuff slices are severed from the foodstuff bar, wherein the foodstuff bar (2) when slicing the nominal foodstuff slices at a nominal advancing speed is transported in the direction of the cutting knife (11), wherein prior to the severing of the first nominal foodstuff slice at least one trimming foodstuff slice (15) is severed from the leading end of the foodstuff bar, **characterized in that** the cutting knife when severing the trimming foodstuff slice rotates at a lower rotating speed than when severing nominal foodstuff slices, and **in that** the rotating speed of the cutting knife is accelerated during the last trimming cut/trimming cuts and/or during the slicing of at least one portion from nominal foodstuff slices.

2. Method according to Claim 1, **characterized in that** the advancing of the foodstuff bar when carrying out one or a plurality of trimming cut(s) is performed at two dissimilar speeds during the slicing of one trimming slice.

3. Method according to Claim 1, **characterized in that** the drive of a gripper, of a traction belt (4), of a depositing table (1), of an interleaving system, is synchronized with the rotating speed of the cutting knife.

4. Method according to one of the preceding claims, **characterized in that** the cutting knife when severing the last trimming foodstuff slice has a rotating speed which is at least substantially identical to that during the slicing of at least one portion from nominal foodstuff slices.

5. Method according to one of the preceding claims, **characterized in that** the trimming foodstuff slices are disposed of or are diverted to secondary use.

6. Method according to one of the preceding claims, **characterized in that** the foodstuff bar is scanned and the number and/or the thickness of the trimming foodstuff slice(s) is established in advance.

7. Method according to one of the preceding claims, **characterized in that** the local density of the foodstuff bar is ascertained and the apportioning of trimming slices or nominal slices is performed by means of the local density.

8. Method according to one of the preceding claims, **characterized in that** at least one dimension of the foodstuff bar is ascertained and the apportioning of trimming slices or nominal slices is performed by means of said dimension.

9. Method according to one of Claims 1 to 6, **characterized in that** the cutting knife is decelerated prior to and/or when reloading.

## Revendications

1. Procédé pour trancher un aliment en boudin (2) en tranches nominales d'aliment (12) et/ou pour mettre en portion des tranches nominales d'aliment, comprenant un dispositif de coupe (1) qui présente une lame de coupe (11) avec laquelle les tranches nominales d'aliment sont séparées de l'aliment en boudin, l'aliment en boudin (2), lors du tranchage des tranches nominales d'aliment, étant transporté avec une vitesse d'avance nominale dans la direction de la lame de coupe (11), au moins une tranche de parage d'aliment (15) étant séparée de l'extrémité avant de l'aliment en boudin avant la séparation de la première tranche nominale d'aliment, **caractérisé en ce que** la lame de coupe, lors de la séparation de la tranche de parage d'aliment, tourne à une plus faible vitesse de rotation que lors de la séparation de tranches nominales d'aliment et **en ce que** la vitesse de rotation de la lame de coupe, pendant la ou les dernières coupes de parage et/ou pendant le tranchage d'au moins une portion de tranches nominales d'aliment, est accélérée.

2. Procédé selon la revendication 1, **caractérisé en ce que** lors de la réalisation d'une ou plusieurs coupes de parage, l'avance de l'aliment en boudin pendant le tranchage d'une tranche de parage s'effectue avec deux vitesses différentes.

3. Procédé selon la revendication 1, **caractérisé en ce que** l'entraînement d'un dispositif de préhension, d'une bande de traction (4), d'un plateau de réception (1), d'un système d'emboîtement, est synchronisé avec la vitesse de rotation de la lame de coupe.

4. Procédé selon l'une quelconque des revendications précédentes, **caractérisé en ce que** la lame de coupe, lors de la séparation de la dernière tranche de parage d'aliment, présente au moins essentiellement la même vitesse de rotation que pendant le tranchage d'au moins une portion de tranches nominales d'aliment.

5. Procédé selon l'une quelconque des revendications précédentes, **caractérisé en ce que** les tranches de parage d'aliment sont mises au rebut ou recyclées de manière secondaire.

6. Procédé selon l'une quelconque des revendications précédentes, **caractérisé en ce que** l'aliment en boudin est scanné et le nombre et/ou l'épaisseur de la ou des tranches de parage d'aliment sont établis au préalable.

7. Procédé selon l'une quelconque des revendications précédentes, **caractérisé en ce que** l'épaisseur locale de l'aliment en boudin est déterminée et à l'aide de l'épaisseur locale, on effectue la division en tranches de parage ou en tranches nominales.

8. Procédé selon l'une quelconque des revendications précédentes, **caractérisé en ce qu'**au moins une dimension de l'aliment en boudin est déterminée et à l'aide de cette dimension, a lieu la division en tranches de parage ou en tranches nominales.

9. Procédé selon l'une quelconque des revendications 1 à 6, **caractérisé en ce que** la lame de coupe est freinée avant et/ou pendant le rechargement.
